# EUROPÄISCHE PATENTSCHRIFT

(11) **EP 0 088 885 B1**
(45) Veröffentlichungstag und Bekanntmachung des Hinweises auf die Patenterteilung: **23.07.1986**
(21) Anmeldenummer: 83101215.8
(22) Anmeldetag: 09.02.1983
(51) Int. Cl.: B65H 5/22, B65H 9/00

(54) **Bogenanlegevorrichtung an bogenverarbeitenden Maschinen**
Feeder for sheet handling machines
Margeur pour machines de traitement de feuilles

(30) Priorität: 13.03.1982 DE 3209259
(43) Veröffentlichungstag der Anmeldung: 21.09.1983
(73) Patentinhaber: M.A.N.-ROLAND Druckmaschinen Aktiengesellschaft, 63012 Offenbach (DE)
(72) Erfinder: Heine, Heinrich, D-4830 Gütersloh 11 (DE); Herzan, Georg, D-6231 Sulzbach/Ts (DE); Kunkel, Fred, D-6050 Offenbach/Main (DE)
(74) Vertreter: Marek, Joachim (DE)

## Beschreibung

Die Erfindung betrifft eine Bogenanlegevorrichtung nach dem Oberbegriff des ersten Anspruchs.

Eine Vorrichtung dieser Art wird in der DE-PS 1 186 473 beschrieben. Dort sind in Bogenlaufrichtung hinter den Seitenmarken und vor den Deckmarken der Bogenanlegevorrichtung einzelne Schlitze oder ein durchgehender Schlitz über die Breite des Bogens angeordnet. Die Schlitze sind fest und lassen Blasluft annähernd parallel zum Bogenanlegetisch austreten, die durch den Blas-Sog-Effekt den Bogen in diesem Bereich niederhalten und gleichzeitig vortreiben sollen. Die Blasluftstrahlen können auch zu den Randbereichen des Bogens hin schräg stehen, um den Bogen zu straffen. Die Blasluft wird zentral von der Luftzufuhr her geregelt. Nachteilig an dieser Vorrichtung ist, daß sie nicht gut an unterschiedliche Verhältnisse anpaßbar ist, wie sie vor allem durch verschiedene Bedruckstoffe auftreten. Es können auch keine Unterschiede über die Querausdehnung der Papierbogen berücksichtigt werden, wenn sie erst während des Betriebs auftreten. Schließlich wird durch das glatte Anlageblech vor allem bei leichten Papiersorten ein starkes Luftpolster von der abfließenden Blasluft erzeugt und die wirkung der Vorrichtung wird gemindert.

Ähnlich aufgebaut ist eine Bogenanlegevorrichtung, die in der US-PS 3 370 847 beschrieben wird. Am ebenfalls glatten Anlageblech sind Düsen angeordnet, die mit Blasluft beaufschlägt werden. Sie sind allerdings mit einem Winkel zwischen 5 und 45 gegen die Ebene des Anlagebleches angestellt, der von der Papierqualität abhängig gemacht wird. Die einzelnen Düsen müssen nach der Erfahrung vor dem Betrieb fest eingestellt werden, was für Ändereungen der Betriebsbedingungen ungüngstig ist. Nachteilig ist vor allem, daß begrenzte Düsen angewendet werden, die dann auch an begrenzten Stellen auf den Papierbogen einwirken und bei leichten aber auch schweren Papieren nur schwierig richtig einzustellen sind. Ebenso von Nachteil ist die Verwendung einer glatten Fläche am Bogenanlegetisch im Bereich der Düsen wegen der dann stark aufgretenden Luftpolster.

Die DE-OS 2 638 784 beschreibt noch einen Bogenanlegetisch dessen Platte aus einem mustergewalzten Blech besteht, das aberlediglich aus Gründen der Reibung und der in den Vertiefungen stehenden Luft angewendet wird. Der Bogenanlegetisch zeigt schließlich auch keine Blas-Sog-Elemente zum Niederhalten der Bogen auf.

Durch die Fr-A 2 252 215 ist es bekannt, eine Schlitzdüse in Größe und Form durch Wechsel eines Zwischenbelages zu verändern und damit Richtung und Volumenstrom zu beeinflussen.

Alle genannten Vorrichtungen weisen den Nachteil auf, daß sie schlect an unterschiedliche Bedruckstoffe und Betriebsverhältnisse anpaßbar sind. Vor allem ist es problematisch, daß bei Veränderungen am Papier, wie etwa bei Randwelligkeit, wie sie während des Betriebs sporadisch auftreten kann, keine sofortige Einstellung des Blas-Sog-Effektes auf die neuen Bedingungen möglich ist. Es ist aber wichtig den Bogen an seiner Vorderkante rechtzeitig und genau an die Vordermarken anzulegen, damit er auch paßgenau in die nachfolgende Verarbeitungsmaschine, etwa eine Druckmaschine, weitergegeben werden kann. Diese Funktion muß auch bei Verwendung unterschielicher Bogenmaterialien und veränderter Betriebsbedingungen erhalten bleiben.

Aufgabe der Erfindung ist es deshalb, eine Vorrichtung gemäß dem Oberbegriff zu schaffen, die es ermöglicht den Bogentransport über den Anlegetisch im Bereich der Vordermarken bei den verschiedensten Bogenmaterialien und unterschiedlichen Betriebsbedingungen zu verbessern. Sie soll im Betrieb nachgestellt werden können und auch bei Ungleichmäßigkeiten der Bogenmaterialien eine paßgenaue Anlage des Bogens an die Vordermarken sicherstellen. Gleichzeitig soll die Trennung von übereianderliegenden Bogen unterstützt werden.

Die Lösung der Aufgabe wird entsprechend der Erfindung dadurch gefunden, daß der Schlitz durch eine feste und eine bewegliche Kante gebildet ist, daß die bewegliche Kante des Schlitzes durch Stelleinrichtungen vertikal zur Ebene des Bogenanlegetisches in der Höhe oberhalb von dessen Ebene und durch weitere Stelleinrichtungen auch im Abstand zur festen Kante des Schlitzes in der Ebene des Bogenanlegetisches einstellbar ist und daß die bogenführende Oberfläche des Bogenanlegetisches zwischen den Schlitzen und den Vordermarken mit einem gleichmäßigen Profil versehen ist.

Damit wird erreicht, daß durch die Veränderung des Schlitzes im Anlageblech zum einen der Volumenstrom und zum anderen der Austrittswinkel des Blasluftstrahls verändert werden kann. Mit dem Volumenstrom ändert sich normalerweise die Saugwirkung im Umfeld des Strahls und mit dem Austrittswinkel wird der Anteil der in Richtung der Vordermarken vortreibenden Blasluft bestimmt. Die Einstellung ist auch während des Betriebs veränderbar und schnell an plötzlich auftretende Veränderungen etwa des Papiers anzupassen. Die Anordnung eines Profilierten Blechs zwischen den Schlitzen und den Vordermarken ist von besonderem Vorteil, weil in die Vertiefungen des Blechmusters die Blasluft einfließen kann und das Papier damit auf einem besser dosierbaren, schwächeren Luftpolster liegt. Der Einstellbereich für die Wirkung der Blasluft wird damit verbessert und der Einsatzbereich der Vorrichtung gleichzeitig erweitert.

Die Ausbildung einer solchen Vorrichtung wird beispielhaft im Folgenden beschrieben und in - Zeichnungen dargestellt.

Im Einzelnen zeigen die Zeichnungen in
Fig. 1 einen Längsschnitt durch die Vorrichtung mit den Stelleinrichtungen,
Fig. 2 eine Aufsicht auf die Vorrichtung entsprechend ihrer Anordnung in einer bogenverarbeitenden Maschine,
Fig. 3 eine vergrößerte Darstellung des Ausschnittes X in Fig. 1,
Fig. 4 eine zweite Ausführung der Vorrichtung im Ausschnitt X der Fig. 1,
Fig. 5 eine Gesamtansicht des Bogenanlegetisches im Seitenriß,
Fig. 6 eine Bildfolge mit den Verstellmöglichkeiten am Schlitz und den erreichbaren Richtungen des Blasluftstrahls.

Das Ausführungsbeispiel in Fig. 1 zeigt die Anordnung des Bogenanlegetisches 1 zusammen mit dem festen Anlageblech 2 und dem beweglichen Anlageblech 3. Das feste Anlageblech 2 liegt nahe den Vordermarken 4 an der in Bogenlaufrichtung gesehen hinteren Kante des Bogenanlegetisches 1. Das bewegliche Anlageblech 3 wird durch Bolzen 5, Federn 6 und Muttern 7 mit dem Bogenanlegetisch 1 verbunden. Die Bohrungen 8 im Bogenanlegetisch 1 haben einen größeren Durchmesser als die Bolzen 5 und lassen so eine Bewegung der Bolzen 5 zu, wenn das Anlageblech 3 verstellt wird. Die Verstellung in der Höhe wird mit Stellnocken 9 über Stellstifte 10 vorgenommen. Die Stellnocken 9 sitzen fest auf einer Welle 11, die über die ganze Breite der Vorrichtung geht und mit Hilfe eines Schneckentriebs 12, 13 gedreht werden kann. Die Schnecke 12 wird vom Handrad 14 aus gedreht und bewegt das Schneckenrad 13 und mit ihm die Welle 11. Durch die Verdrehung der Welle 11 wird der Stellnocken 9 gegenüber dem Stellstift 10 bewegt und drückt diesen hoch gegen das Anlageblech 3. Dieses wird einerseits in sich gebogen und andererseits in der gefederten Lagerung 5, 6, 7 etwas angehoben. Bei Rückdrehung des Stellnockens 9 federt das Anlageblech 3 wieder in die Ausgangslage zurück. Die Bewegung des Anlagebleches 3 in der Ebene des Bogenanlegetisches 1 wird über ein Anschlußstück 15, das am Anlageblech 3 befestigt ist vorgenommen. In das Anschlußstück 15 wird eine Stellschraube 16 eingeschraubt, die axial gegenüber dem Bogenanlegetisch 1 festliegt. Bei einer Verdrehung der Stellschraube 16 am Handrad 17 wird das Anschlußstück 15 und mit ihm das Anlageblech 3 entsprechend parallel zur Ebene des Bogenanlegetisches 1 verschoben. Das Maß der Verstellung des Anlageblechs 3 wird von Zeigern 18 über Skalen an den Handrädern 14, 17 angezeigt. Die horizontale Endstellung des Anlagebleches 3 ist durch eine Sicherung 16a im Gewinde der Stellschraube 16 festgelegt. In Fig. 2 wird die Anordnung der Anlagebleche 2, 3 auf dem Bogenanlegetisch 1 dargestellt. Der Schlitz S liegt zwischen den Vordermarken 4 und den Seitenmarken 19, die hier nur angedeutet sind. Die Anlageblech 2, 3 sind in je vier Elemente 2.1, 2.2, 2.3, 2.4 und 3.1, 3.2, 3.3, 3.4 unterteilt. Die beweglichen Anlagebleche 3.1, 3.2, 3.3, 3.4 wurden von je zwei Stellschrauben 16 über Anschlußstücke 15 bewegt, um den Schlitz S in der Ebene des Bogenanlegetisches 1 einzustellen. Die Einstellung kann unsymmetrisch erfolgen, so daß die Öffnung des Schlitzes S einseitig größer wird. Ebenso kann über die Bogenbreite eine unterschiedliche Kontur des Schlitzes S eingestellt werden. Die Welle 11 zur Einstellung der Stellnockeri 9 und der Stellstifte 10 an den Anlageblechen 3.1, 3.2, 3.3, 3.4 liegt parallel zum Schlitz S unter dem Bogenanlegetisch 1. Die ganze Vorrichtung wiederum ist parallel zur Bogenzuführung 20 einer bogenverarbeitenden Maschine 21 angeordnet. In den Aussparungen 22 der Anlagebleche 2, 3 können Mittel zur Vorausrichtung der geförderten Bogen betrieben werden. Die Bogen werden in Pfeilrichtung über den Bogenanlegetisch 1 bewegt.

In Fig. 3 ist ein Ausschnitt X aus Fig. 1 in Vergrößerung dargestellt. Das Anlageblech 2 ist auf dem Bogenanlegetisch 1 befestigt. Die Lage des Anlagebleches 3 auf dem Bogenanlegetisch 1 wird durch die Stellschraube 16 über das Anschlußstück 15 und durch den Stellnocken 9 über den Stellstift 10 bestimmt. Die maximale Verstellung ist strichliert angedeutet. Eine zweite Ausführung im gleichen Ausschnitt der Fig. 3 wird in Fig. 4 dargestellt. Das Anlageblech 3' istauf dem Bogenanlegetisch 1' starr befestigt. Das Anlageblech 2' ist mit Hilfe des Bolzens 5', der Feder 6' und der Mutter 7' auf dem Bogenanlegetisch 1' beweglich befestigt. Der Bogenanlegetisch 1' ist über seine Breite im Bereich des Anlagebleches 2' schräg gegen die Bogenlaufrichtung ausgearbeitet. Das Anlageblech 2' wird von der Feder 6' in diese Vertiefung gezogen. Wird nun der Stellnocken 9' verdreht und schiebt den Stellstift 10' hoch, so wird damit auch das Anlageblech 2', maximal bis zur strichlierten Stellungin die Ebene des Bogenanlegetisches 1', angehoben. Die Verstellung des Anlagebleches 2' in der Ebene des Bogenanlegetisches 1'wird mit Stellschrauben 16' durch Verdrehen in einem Anschlußstück 15' vorgenommen. Die Endlage ist durch eine Sicherung 16a' im Gewinde der Zugstange 16' festgelegt.

An beiden Ausführungen ist zu beachten, daß sich für das Anlageblech 2, 2' ein mustergewalztes Blech als vorteilhaft erwiesen hat, das mit seiner konvexen, Erhebungen aufweisenden Seite nach oben angeordnet ist.

Die Bolzen 10, 10' und die Anschlußstücke 15, 15' werden an die Anlagebleche 2', 3 angenietet, angeschraubt oder angeschweißt, wobei das Buckelschweißverfahren wohl zu bevorzugen wäre. Die Höhenverstellung der einen Schlitzkante muß nicht über einen Stellnocken 9 vorgenommen werden. Den gleichen Zweck erfüllen etwa auch Hebeltriebe oder Keilelemente.

Die Blasluft wird dem Schlitz S kontinuierlich zugeführt. Im Anlageblech 3, 3' ist eine Ausfräsung 23, 23' angebracht, der Bohrungen 24, 24' im Bogenanlegetisch 1, 1' zugeordnet sind. Diese Bohrungen 24, 24' sind über die ganze Breite des Bogenanlegetisches 1, l' gleichmäßig verteilt vorgesehen und können mit Anschlüssen 25 für die Luftversorgung wie Fig. 1 dargestellt versehen werden. Jeder Anschluß für sich kann wieder mit einem Ventil zur Drosselung des Blasluftstroms versehen werden.

Die Veränderung des Blasluftstroms am Schlitz S bei konstanter Luftzufuhr und Verstellung einer Schlitzkante wird in Fig. 5 dargestellt.

Dafür sind jeweils Endlagen der einzelnen Verstelleinrichtungen miteinander kombiniert. Fig. 5A zeigt die engste Stellung des Schlitzes S. die Blasluft aus der Bohrung 24 wird in der Ausfräsung 23 umgelenkt und tritt durch die enge Stellung des Schlitzes S sehr steil nach oben aus. Lediglich die kinetische Energie aus der horizontalen Umlenkung in der Ausfräsung 23 neigt den Strahl etwa nach links. In Fig. 6B ist der Schlitz S durch Verschieben des Anlagebleches 3 nach rechts horizontal voll geöffnet. Die Blasluft tritt dann wegen der vergrößerten Schlitzöffnung etwas schräger aus und wirkt mehr in Bogenlaufrichtung. Außerdem ist die Austrittsgeschwindigkeit geringer, da nun ein größeres Volumen durch die jetzt größere Öffnung strömen könnte. Die Druckdifferenz am Schlitz wird dadurch geringer und proportional dazu auch die Ausströmgeschwindigkeit. Diese Charakteristik ist bedingt durch die fallende Kennlinie der an bogenverarbeitenden Maschinen für die Luftversorgung meist verwendeten Kreiselverdichter und sie ist hier auch erwünscht. Der Unterdruck, der sich an der Kante des Schlitzes S zum Anlageblech 3 am stärksten aufbaut, ist abhängig von der Austrittsgeschwindigkeit und dem Austrittswinkel des Blasluftstrahls. Damit kann also durch Änderung der Charakteristik des Blasluftstrahls über die Schlitzöffnung die Saugwirkung auf einen über den Schlitz S laufenden Bogen eingestellt werden.

Die Darstellung in Fig. 5C zeigt die Kante des Anlagebleches 3 in ihrer maximalen Höhe über dem Bogenanlegetisch 1. Die Blasluft tritt nun noch schräger aus dem Schlitz S aus. Die Öffnung entspricht etwa dem Fall aus Fig. 5B, da der Verstellweg des Anlagebleches 3 in beiden Richtungen maximal 1 mm ist. Durch die stärkere Neigung des Blasluftstrahls wird die Wirkung nun noch mehr in Bogenlaufrichtung gelenkt. Am stärksten ist diese Wirkung bei maximaler Öffnung des Schlitzes S wie in Fig. 5D dargestellt. Der Blasluftstrahl tritt fast parallel zur Oberfläche des Bogenanlegetisches 1 aus und nimmt so den Bogen am stärksten mit in Richtung zu den Vordermarken 4. Das Profil des Unterdruckes im Umfeld des Blasluftstrahls ist in diesem Fall sehr flach, zeigt also eine definierte Ausrichtung gegen die Vordermarken 4 hin. Die Bedeutung der Anwendung des mustergewalzten Bleches wird hier wichtig. Die Luft, die unter den Bogen geblasen wird, bringt diesen auf einer glatten Fläche zum Schwimmen. Bei Anwendung eines mustergewalzten Bleches als Anlageblech 2 kann die Blasluft aber zumindest teilweise durch die Vertiefungen des Blechmusters entweichen. Damit ergibt sich der Effekt, daß der Bogen nach Bedarf durch die Schlitzeinstellung leicht über die Erhebungen des Bleches geführt wird und damit besser zu Beherrschen ist. Außerdem kommt es nicht so leicht zum Flattern und Pfeifen der Bogenränder, da die überschüssige Blasluft ja abfließen kann. Das Blechmuster ist natürlich nicht unbedingt auf eine konkav-konvexe Ausbildung beschränkt, da auch andere Muster denkbar sind, mit denen der oben geschilderte Effekt erzielbar ist, wie etwa Rillenmuster, Rautenmuster oder Schlangenmuster. Die Art des Bleches ist auch nicht auf Walzblech beschränkt, ebenso sind einseitig bearbeitete Bleche oder gegossene Halbzeuge anwendbar.

In Fig. 6 wird noch einmal ein Oberblick über die gesamte Bogenanlegevorrichtung mit Bogenanlegetisch 1, Anlageblechen 2, 3, Vordermarken 4, Seitenmarke 19, Schlitz S und Luftzufuhrweg 24,25 gegeben. Bei dünnen oder in speziellen Situationen elektrostatisch reagierenden Bogenmaterialien ist es notwendig, die Bogen eines geschuppt einlaufenden Bogenstroms 26, der von Bändern 29 transPortiert wird, voneinander zu trennen. Es kann dort vorkommen, daß der erste obere Bogen beim Abtransport in die bogenverarbeitende Maschine 21 den nächsten unteren Bogen, bevor dieser von der Saugwirkung des Schlitzes S gehalten wird, noch etwas mit zieht und damit die Anlage an den Vordermarken 4 unkontrolliert wird. Die Klebewirkung der beiden Bogen kann dadurch gemindert werden, daß über dem Bogenanlegetisch 1 am Rahmen 27 Bläser 28 angeordnet und diese Bläser 28 hinter die Bogenhinterkante eingestellt werden, wenn der Bogen an den Vordermarken 4 anliegt. Sie blasen dann Luft von hinten unter den oberen Bogen und erzeugen so eine leichte Bogentrennung zwischen dem ersten oberen und dem nächsten unteren Bogen.

Der Bogenlauf sieht dann also folgendermaßen aus: Ein Bogenstrom 26 läuft über den Bogenanlegetisch 1 von den Förderbändern 29 getragen. Bei Erreichen des Schlitzes S wird die Vorderkante des ersten Bogens von der Sogwirkung im Umfeld der Blasluft erfaßt und niedergehalten. Wellen im Bogenmaterial werden beseitigt und der Bogen wird durch die Transportwirkung des Blasluftstroms an die Vordermarken 4 geführt. Bei Erreichen der Vordermarken kommt die Hinterkante des Bogens in den Bereich der Bläser 28 und wird mit Luft angeblasen. Die Luft tritt auch unter den Bogen und trennt den ersten oberen vom nächsten unteren Bogen, so daß nicht mehr die Gefahr des Uberrollens am unteren Bogen beim Abziehen des oberen Bogens besteht.

Die Blas-Sog-Wirkung am Schlitz S kann auf unterschiedliche Betriebsbedingungen eingestellt werden. Dünne Bogenmaterialien erfordern eine geringere Sogwirkung. Dicke Bogenmaterialien, wie Karton, erfordern stärkeren Sog und wegen ihres Gewichts auch stärkeren Vortrieb an die Vordermarken. Bei schlecht klimatisierten Bogenstapeln kommt es während der Bogenverarbeitung zu Störungen durch elektrostatische Effekte oder Papierverformungen. All diese Vorbedingungen sind wie beschrieben durch die Einstellung des Schlitzes S auch während des Betriebs zu erfüllen.

Natürlich kann eine grundsätzliche, aber vor dem Betrieb der Bogenanlegevorrichtung vorzunehmende Einstellung des Blasluftstroms auch noch an den Ventilen der Luftzuführungen 24, 25 erfolgen. Das kann etwa für extreme Unterschiede im Bogenmaterial der Fall sein. Ebenso kann eine gesonderte Einstellung am Bogenrand notwendig sein, um ein Flattern zu verhindern. Vor allem können so eventuell vorhandene Hindernisse in Form von Ausrichtelementen beachtet werden.

Vorteilhaft kann auch die gemeinsame Verstellung der beiden Kanten des Schlitzes S durch beidseitig, fest angeschlossene Hebel sein, in der Weise, daß durch Kippen eines Hebels eine Schlitzkante hoch und die andere nach unten bewegt wird.

## Patentansprüche

1.) Bogenanlegevorrichtung an bogenverarbeitenden Maschinen mit einem Bogenanlegetisch (1) und Vordermarken (4) zur paßgenauen Anlage der Bogen an der Vorderkante, wobei im Bogenanlegetisch (1) in Bogenlaufrichtung vor den Vordermarken (4) ein oder mehrere mit Blasluft beaufschlagbare Schlitze (S) im Abstand von den Vordermarken (4) angeordnet sind,
dadurch gekennzeichnet,
daß der Schlitz (S) durch eine feste und eine bewegliche Kante gebildet ist, daß die bewegliche Kante des Schlitzes (S) durch Stelleinrichtungen (9 bis 14) vertikal zur Ebene des Bogenanlegetisches (1) in der Höhe oberhalb von dessen Ebene und durch weitere Stelleinrichtungen (15 - 18) auch im Abstand zur festen Kante des Schlitzes (S) in der Ebene des Bogenanlegetisches (1) einstellbar ist und daß die bogenführende Oberfläche des Bogenanlegetisches (1) zwischen den Schlitzen (S) und den Vordermarken (4) mit einem gleichmäßigen Profil versehen ist.

2.) Vorrichtung nach Anspruch 1,
dadurch gekennzeichnet,
daß die den Schlitz (S) bildenden Anlagebleche (2, 3) des Bogenänlegetisches (1) jeweils einteilig oder mehrteilig sind, daß die in Bogenlaufrichtung gesehene erste Kante des Schlitzes (S) durch Stelleinrichtungen (9, 10) vertikal zur Ebene des Bogenanlegetisches (1) in der Höhe oberhalb von dessen Horizont und durch weitere Stelleinrichtungen (15, 16) auch im Abstand zur zweiten festen Kante des Schlitzes (S) in der Ebene des Bogenanlegetisches (1) einstellbar ist, wobei das bewegliche Anlegeblech (2) zur Bildung eines Hohlraums (23) an der Unterseite seiner Kante zum Schlitz (S) hin abgefräst ist.

3.) Vorrichtung nach Anspruch 1,
dadurch gekennzeichnet,
daß die den Schlitz (S) bildenden Anlagebleche (2', 3') des Bogenanlegetisches (1') jeweils einteilig oder mehrteilig sind, daß die in Bogenlaufrichtung gesehen zweite Kante des Schlitzes (S) durch Stelleinrichtungen (9', 10') vertikal zur Ebene des Bogenanlegetisches (1') unterhalb von dessen Horizont und durch weitere Stelleinrichtungen (15', 16') auch im Abstand zur ersten, festen Kante des Schlitzes (S) in der Ebene des Bogenanlegetisches (1) einstellbar ist, wobei das feste Anlageblech (2') zur Bildung eines Hohlraums (23') an der Unterseite seiner Kante zum Schlitz (S) hin abgefräst ist.

4.) Vorrichtung nach Anspruch 1, 2 oder 3, dadurch gekennzeichnet, daß das Anlageblech (2, 2') zwischen dem Schlitz (S) und den Vordermarken (4) aus mustergewalztem Blech besteht und das mustergewalzte Blech eine konkave Seite mit Vertiefungen und eine konvexe Seite mit Erhöhungen besitzt, daß das Anlageblech (2, 2') mit der konvexen Seite nach oben angeordnet ist, daß die Oberseite der Kante dieses Bleches am Schlitz (S) gebrochen oder längs tiefliegender Zonen des Blechmusters geschnitten ist.

5.) Vorrichtung nach Anspruch 1, 2 oder 3,
dadurch gekennzeichnet,
daß die Stelleinrichtungen zur Einstellung der Schlitzkanten vertikal zur Ebene des Bogenanlegetisches (1) aus einem Schneckentrieb (12, 13) einer Welle (1) mit mehreren Verstellelementen (9, 9') und Übertragungsgliedern (10, 10') zwischen den Verstellelementen (9, 9') und dem Anlageblech (2', 3) besteht, daß die Welle (11, 11') parallel zum Schlitz (S) im Bogenanlegetisch (1, 1') angeordnet ist, und daß die Verstellung des Schneckentriebes (12,13) an einer Anzeigeeinrichtung (18) die Verstellung der Schlitzkante anzeigt.

6.) Vorrichtung nach Anspruch 1, 2 oder 3,
dadurch gekennzeichnet,
daß die die verstellbare Schlitzkante bildenden Bleche (2', 3) über ihre Breite mit jeweils mehreren Anschlußstücken (15, 15') versehen sind, die Gewindebohrungen besitzen, daß in die Gewindebohrungen der Anschlußstücke (15, 15') Stellschrauben (16, 16') eingeschraubt sind, die gegenüber dem Bogenanlegetisch (1, 1') festgelegt sind und durch deren Drehung die die verstellbare Schlitzkante bildenden Anlagebleche (2', 3) in der Ebene des Bogenanlegetisches (1, 1') gegenüber der festen Schlitzkante einstellbar sind.

7.) Vorrichtung nach einem oder mehreren der Ansprüche 1 bis 6,
dadurch gekennzeichnet,
daß über dem Bogenanlegetisch (1) Blasvorrichtungen (28) angeordnet sind, die Luft in Bogenlaufrichtung gegen die hintere Bogenkante blasen und auf das Format der jeweils verarbeiteten Bogen einstellbar sind.

## Claims

1.) Sheet feeding device in sheet feeding machines with a sheet feed table (1) and front guides (4) for exact laying up of the sheets with respect to their front edge, wherein in the sheet feed table (1), in front of the front guides (4) seen in the direction of movement of the sheets, one or more slots (S) which can be provided with compressed air are arranged at a distance from the front guides (4) characterised in that the slot (S) is formed by a fixed and a movable edge, that the movable edge of the slot (S) can be adjusted by adjustment devices (9 to 14) vertically relative to the plane of the sheet feed table (1) in their height above this plane and by further adjusting devices (15-18) also in their distance from the fixed edge of slot (S) in the plane of the sheet feed table (1) and that the sheet guiding surface of the sheet table (1) between the slot (S) and the front guide (4) is

2.) Device according to claim 1 characterised in that the surface sheets (2, 3) forming the slot (S) of the sheet feed table (1) in each case are integral or multi-part, that the first edge of the slot (S) seen in the direction of sheet feeding is adjustable by adjustment devices (9, 10) vertically relative to the plane of the sheet feed table (1) in its height above the horizon thereof and by further adjustment devices (15,16) also in its distance to the second fixed edge of the slot (S) in the plane of the sheet feed table (1), wherein the movable support sheet (2) is ground away below to form a hollow space (23) on the underside of its edge at the slot (S).

3.) Device according to claim 1 characterised in that the support sheets (2, 3)' of the sheet feed table (1') forming the slot (S) are in each case integral or multi-part, that the second edge of the slot (S) seen in the direction of sheet running is adjustable by adjustment devices (9, 10') vertically relative to the plane of the sheet feed table 1' below its horizon and by further adjustment devices (15, 16') also in its distance to the first fixed edge of the slot (S) in the plane of the sheet feed table (1) wherein the fixed support sheet (2') is ground off below to form a hollow space (23') on the lower side of its edge at the slot (S).

4.) Device according to claim 1, 2 or 3 characterised in that the support sheet (2, 2') between the slot (S) and the front guides 4 consists of sheet corrugated in a pattern and the corrugated pattern sheet has a concave side with depressions and a convex side with projections, that the support sheet (2, 2') is arranged with its convex side upwardly, and that the upper side of the edge of this sheet is broken at the slot (S) or is cut along deep lying zones of the sheet pattern.

5.) Device according to claim 1, or 3 characterised in that the adjustment device for adjustment of the slot edges vertically relative to the plane of the sheet feed table (1) consists of a wormdrive (12, 13) of a shaft (1) with several displacement elements (9, 9') and transfer members (10,10') between the displacement elements (9, 9') and the support sheet (2, 3), that the shaft (11, 11') is arranged parallel to the slot (S) in the sheet feed table (1, 1,), is arranged and that the adjustment of the wormdrive (12, 13) shows the adjustment of the slot edge on an indicator device (18).

6.) Device according to claim 1, 2 or 3 characterised in that the sheet forming the adjustable slot edge (2, 3) is provided across its width with in each case several attached pieces (15, 15') which have threaded bores, that adjustment screws (16,16') are screwed into the threaded bores of the attached pieces (15,, 15'), which are fixed relative to the sheet feed table (1, 1') and by the rotation of which the support sheet (2, 3) forming the adjustable slot edge can be adjusted in the plane of the sheet feed table (1,1') relative to the fixed slot edge.

7.) Device according to one or several of claims 1 to 6 characterised in that over the sheet feed table (1) there are arranged blowing devices (28) which blow air in the direction of sheet travel against the rear sheet edge and which are adjustable to the format of the sheets being worked on.

## Revendications

1. Margeur pour machines de traitement de feuilles, comprenant une table de marge (1) et des repères avant (4) pour disposer correctement les feuilles à leur bord avant, une ou plusieurs fentes (S) qui peuvent être alimentées en air de soufflage étant disposées dans la table de marge (1) dans la direction de déplacement des feuilles avant les repères avant (4) à une certaine distance de ceux- ci, caractérisé en ce que la fente (8) comporte un bord fixe et un bord mobile, en ce que le bord mobile de la fente (S) est réglable par l'intermédiaire de dispositifs de réglage (9 à 14) verticalement par rapport au plan de la table de marge (1) en hauteur au-dessus du plan de celle-ci et, également, par l'intermédiaire d'autres dispositifs de réglage (15 - 18) en ce qui concerne l'écartement par rapport au bord fixe de la fente (8) dans le plan de la table de marge (1) et en ce que la surface de guidage des feuilles de la table de marge (1) est munie d'un profilé uniforme entre la fente (S) et les repères avant (4).

2. Margeur selon la revendication 1, caractérisé en ce gue les plaques de marge (2, 3), formant la fente (S) de la table de marge (1) sont, à chaque fois, réalisées en une partie ou en plusieurs parties, en ce que le premier bord, vu dans la direction de déplacement des feuilles, de la fente (S) est réglable par l'intermédiaire de dispositifs de réglage (9, 10) verticalement par rapport au plan de la table de marge (1) en hauteur au-dessus de l'horizon de celle-ci et, par l'intermédiaire d'autres dispositifs de réglage (15, 16) également en ce qui concerne son écartement par rapport au deuxième bord fixe de la fente (S) dans le plan de la table de marge (1 ), la plaque de marge mobile (3) étant fraisée de façon à former un évidement (23) sur le côté inférieur de son bord vers la fente (S).

3. Margeur selon la revendication 1, caractérisé en ce que les plaques de marge (2', 3'), formant la fente (S'), de la table de marge (1') sont, à chaque fois, réalisées en une partie ou en plusieurs parties, en ce que le deuxième bord, vu dans la direction de déplacement des feuilles, de la fente (S') est réglable par l'intermédiaire de dispositifs de réglage (9', 10') verticalement par rapport au plan de la table de marge (1') en-dessous de l'horizon de celle-ci et, par l'intermédiaire d'autres dispositifs de rélage (15', 16') également en ce qui concerne son écartement par rapport au premier bord fixe de la fente (S') dans le plan de la table de marge (1'), la plaque de marge fixe (3') étant fraisée pour former un évidement (23') sur le côté inférieur de son bord vers la fente (S').

4. Margeur selon la revendication 1, 2 ou 3, caractérisé en ce que la plaque de marge (2,2') entre la fente (8) et les repères avant (4) est constituée d'une plaque gaufrée qui comporte un côté concave avec des creux et un côté convexe avec des bosses, en ce que le côté convexe de la plaque de marge (2, 2') est orienté vers le haut, et en ce que le côté supérieur du bord de cette plaque est coupé contre la fente (S) ou le long des zones abaissées de la plaque.

5. Margeur selon la revendication 1, 2 ou 3, caractérisé en ce que les dispositifs pour régler les bords de la fente verticalement par rapport au plan de la table de marge (1) sont constitués d'une transmission à vis sans fin (12, 13), d'un arbre (11) comportant plusieurs éléments de réglage (9, 9') et organes de transmission (10, 10') entre les éléments de réglage (9, 9') et la plaque de marge (2', 3), en ce que l'arbre (11, 11 est disposé parallèlement à la fente (S) dans la table de marge (1, 1'), et en ce que le réglage de la transmission à vis sans fin (12, 13) indique, sur un témoin (18), le réglage du bord de la fente.

6. Margeur selon la revendication 1, 2 ou 3, caractérisé en ce que les plaques (2', 3) formant le bord réglable de la fente sont munies sur leur largeur, à chague fois, de plusieurs pièces de liaison (15, 15), qui comportent des trous filetés, en ce que des vis de réglage (16, 16') sont vissées dans les trous filetés des pièces de liaison (15, 15,), les vis étant fixées par rapport à la table de marge
(1, 1') et en ce que, par rotation de celles-ci, les plaques de marge (2', 3) formant le bord réglable de la fente sont réglables dans le plan de la table de marge (1, 1') par rapport au bord fixe de la fente. 7. Margeur selon l'une ou plusieurs des revendications 1 à 6, caractérisé en ce que des dispositifs de soufflage (28) sont disposés au-dessus de la table de marge (1), dispositifs qui soufflent de l'air, dans la direction de déplacement des feuilles, contre le bord arrière des feuilles et qui sont réglables à chaque fois, selon le format des feuilles à traiter.
